# EUROPÄISCHE PATENTSCHRIFT

(11) **EP 1 488 438 B1**
(45) Veröffentlichungstag und Bekanntmachung des Hinweises auf die Patenterteilung: **24.01.2007**
(21) Anmeldenummer: 03709797.9
(22) Anmeldetag: 18.03.2003
(51) Int. Cl.: H01H 71/52

(54) **LEITUNGSSCHUTZSCHALTER MIT ZWEIPOLIGER UNTERBRECHUNG**
CIRCUIT BREAKER HAVING DOUBLE POLE INTERRUPTION
DISJONCTEUR AVEC INTERRUPTION BIPOLAIRE

(30) Priorität: 18.03.2002 DE 10211905
(43) Veröffentlichungstag der Anmeldung: 22.12.2004
(73) Patentinhaber: ETI ELEKTROELEMENT D.D., 1411 Izlake (SI)
(72) Erfinder: DOLINSEK, Miran, 1410 Zagorje (SI)
(74) Vertreter: Wagner, Bernhard Peter
(86) Internationale Anmeldenummer: PCT/EP2003/002817
(87) Internationale Veröffentlichungsnummer: WO 2003/079389

(56) Entgegenhaltungen:
- EP-A- 0 691 665
- EP-A- 0 696 041
- EP-A- 1 329 923
- DE-A- 4 116 454
- DE-A- 19 919 420
- US-A- 4 001 743

## Beschreibung

Die Erfindung betrifft einen Leitungsschutzschalter mit zweipoliger Unterbrechung zum Schutz von Leitungen gegen Fehlerströme, insbesondere gegen thermische Überlastung und Kurzschluss.

Bisher sind zumindest in Mitteleuropa üblicherweise Leitungsschutzschalter für Wechselstrom im Einsatz, die den Stromkreis einpolig unterbrechen. Da derartige Leitungsschutzschalter üblicherweise in sogenannten genullten Netzen eingesetzt werden, also in Netzsystemen, bei denen der Neutralleiter auf Seiten des Energieversorgungsunternehmens geerdet wird, ist eine Unterbrechung des Neutralleiters bei der Hausinstallation im Fehlerfall nicht erforderlich.

Im Zuge der Globalisierung wird es jedoch immer schwieriger, diese Nullungsbedinungen, also die energieversorgerseitige Erdung des Neutralleiters europaweit zu gewährleisten, sodass bereits heute in einigen europäischen Ländern die zweipolige Abschaltung der zu schützenden Stromkreise aus Sicherheitsgründen gefordert wird.

Aus der DE 39 15 127 C1 ist ein Leitungsschutzschalter mit einpoliger Unterbrechung bekannt, der eine Kontakteinrichtung mit einem Festkontakt und einem beweglichen Kontakt aufweist, der durch eine Kontaktfeder in seine Schließstellung vorgespannt ist. Zum Ein- und Ausschalten des Schalters ist ein Handschalter vorgesehen, der über eine Koppelvorrichtung mit einem Schalthebel verbunden ist, der von einer Schaltfeder in seine die beiden Kontakte trennende Stellung vorgespannt ist. Eine Klinke, die um die gleiche Achse schwenkbar ist wie der Schalthebel, dient dazu, die Koppelvorrichtung wirkungsmäßig in Eingriff mit dem Schalthebel zu halten, sodass der Schalter manuell geöffnet und geschlossen werden kann. Ein Überstromauslöser wirkt mit der Klinke zusammen, um im Fehlerfall die Klinke so zu betätigen, dass der Schalthebel freigegeben wird, um von der Schaltfeder in seine die Kontakt unterbrechende Stellung geschwenkt wird. Hierbei muss der Schalthebel den beweglichen Kontakt gegen die Kraft der Kontaktfeder in seine Unterbrechungsstellung bewegen.

Soll ein derartiger Leitungsschutzschalter so ausgelöst werden, dass er beide Pole einer Leitung unterbricht, so ist es nicht einfach möglich, die Elemente des bekannten Leitungsschutzschalters zu verdoppeln, da die Funktionselemente des zweipoligen Leitungsschutzschalters im Bauvolumen eines bisherigen einpoligen Leitungsschutzschalters untergebracht werden sollen, sodass keine zusätzlichen Änderungen der jeweiligen Schaltschränke oder -anlagen erforderlich sind. Das Hauptproblem ist dabei der Überstromauslöser, der am meisten Platz beansprucht und daher nicht verdoppelt werden kann. Somit besteht die Schwierigkeit darin, dass dieser Überstromauslöser zwar die Auslösekräfte für die Entklinkung eines einpoligen Leitungsschutzschalters aufbringt, die doppelten Kräfte, wie sie für einen zweipoligen Schalter erforderlich sind, jedoch nicht beherrscht.

Überstromauslöser, die sowohl bei Kurzschluss als auch bei thermischer Überlastung eine Unterbrechung der Leitung, also ein Öffnen der Kontakte bewirken, sind beispielsweise aus der DE 199 42 694 A1 und der EP 0 917 173 A2 bekannt.

Dokument EP 0 691 665 A (siehe insbesondere Fig. 7) offenbart einen Schutzchalter gemäß dem Oberbegriff des Anspruchs 1.

Die Aufgabe der vorliegenden Erfindung ist es, einen Leitungsschutzschalter mit zweipoliger Unterbrechung so auszubilden, dass die Auslösekräfte für zwei zu unterbrechende Kontakte von einem einzelnen Auslöser aufgebracht werden können, sodass sämtliche Funktionselemente des Leitungsschutzschalters im Bauvolumen eines üblichen einpoligen Leitungsschutzschalters untergebracht werden können.

Diese Aufgabe wird durch den Leitungsschutzschalter nach Anspruch 1 gelöst. Vorteilhafte Weiterbildungen und Ausgestaltungen der Erfindung sind in den Unteransprüchen beschrieben.

Erfindungsgemäß umfasst also ein Leitungsschutzschalter mit zweipoliger Unterbrechung eine erste und eine zweite Kontakteinrichtung, von denen jede einen Festkontakt und einen beweglichen Kontakt umfasst, wobei die beiden beweglichen Kontakte um eine gemeinsame Schwenkachse schwenkbar an einem Tragköper gelagert sind und jeweils von einer Kontaktfeder in ihre Schließstellung vorgespannt sind, einen schwenkbar am Tragköper gelagerten Schalthebel, der durch die Kontaktfedern der beweglichen Kontakte in eine Unterbrecherstelllung federvorgespannt ist, in der er die beweglichen Kontakte in ihrer Ausschaltstellung hält, einen Schalterbetätigungselement, das über eine Koppelungsvorrichtung mit dem Schalthebel koppelbar ist, so dass der Schalthebel mittels des Schalterbetätigungselements aus seiner Unterbrecherstellung gegen die Kraft der Kontaktfedern in eine Freigabestellung schwenkbar ist und in dieser festgehalten werden kann, solange das Schalterbetätigungselement mit dem Schalthebel gekoppelt ist, wobei die Koppelungsvorrichtung ein am Schalterbetätigungselement angelenktes Koppelelement und eine schwenkbar am Schalthebel gelagerte Klinke umfaßt, die das Koppelelement je nach Stellung relativ zum Schalthebel in Eingriff mit diesem hält oder freigibt, und einen Auslöser, der im Fehlerfall so auf die Klinke einwirkt, dass sie das Koppelelement freigibt.

Erfindungsgemäß wird also auf geschickte Weise eine einzelne Feder pro Kontaktstelle gleichzeitig als Schaltfeder eingesetzt, sodass die Forderungen nach ausreichender Kontaktkraft, Aufreißkraft und Entklinkungskraft für ein zweipoliges Schaltgerät erreicht werden.

Entsprechend einer vorteilhaften Ausgestaltung der Erfindung ist dabei vorgesehen, dass die Kontaktfedern jeweils mit einem Ende an dem beweglichen Kontakt und mit ihrem anderen Ende an dem Schalthebel abgestützt sind.

Um eine besonders geeignete Anpassung der einzelnen Bauelemente an das geforderte Bauvolumen zu erreichen, ist vorgesehen, dass der Schalthebel symmetrisch zu einer zu seiner Schwenkachse senkrechten Ebene ausgebildet ist, und dass die beweglichen Kontakte bezüglich dieser Ebene symmetrisch zueinander im Bereich der axialen Aussenflächen des Schalthebels angeordnet sind, wobei der Schalthebel im Bereich seiner Symmetrieebene einen dazu parallelen Einschnitt aufweist, in dem die Klinke schwenkbar gelagert ist.

Eine besonders zweckmäßige Weiterbildung der Erfindung zeichnet sich dadurch aus, dass der um sein Schwenklager im wesentlichen kreisausschnittförmige Schalthebel eine sich im wesentlichen bogenförmig um sein Schwenklager teilweise herum erstreckende Ausnehmung aufweist, und dass die Schwenkachse der beweglichen Kontakte in einem solchen Abstand zum Schwenklager des Schalthebels angeordnet ist, dass sie innerhalb der Außenkontur des Schalthebels in der bogenförmigen Ausnehmung liegt, wobei im Außenumfangsbereich des Schalthebels für jeden beweglichen Kontakt ein Mitnehmerelement vorgesehenen ist, um die beweglichen Kontakte im Fehlerfall in ihrer Ausschaltstellung mitzunehmen.

Hierbei ist es besonders zweckmäßig, wenn die Kontaktfedern jeweils mit ihrem einen Ende im Bereich des Außenumfangs des Schalthebels und mit ihrem anderen Ende so an dem beweglichen Kontakt abgestützt sind, dass die Kontaktfedern mit ihren den beweglichen Kontakten zugewandten Endbereichen jeweils zwischen einem der Mitnehmerelemente und der Schwenkachse der beweglichen Kontakte liegen.

Hierdurch wird erreicht, dass im Falle, dass der bewegliche Kontakt in Anlage an dem Festkontakt ist, während der Schalthebel in seiner Freigabestellung fixiert ist, die Kraft der Kontaktfeder die Schließkraft bewirkt, während gleichzeitig die gesamte Kraft auch als Aufreißkraft zur Verfügung steht.

Um eine Anzeige für einen aufgrund eines Fehlerstroms geöffneten Leitungsschutzschalter zu erhalten, ist bei einer anderen vorteilhaften Weiterbildung der Erfindung vorgesehen, dass am Schalthebel eine Mitnehmerfeder für das Schalterbetätigungselement vorgesehen ist, um das Schalterbetätigungselement nach einer Auslösung im Fehlerfall in Mittelposition zu bringen, wobei die Mitnehmerfeder einstückig mit einer Kontaktfeder hergestellt ist.

Um eine besonders gute Ausnutzung der Modulbreite von heutzutage 18 mm zu erhalten, ist bei einer besonders bevorzugten Weiterbildung der Erfindung vorgesehen, dass der Auslöser, die Kontakteinrichtungen mit zugeordneten Löschkammern, sowie der Schalthebel mit der zugeordneten Klinke auf dem gemeinsamen, T-förmigen Tragkörper symmetrisch dazu angeordnet sind.

Hierdurch lässt sich nicht nur die gesamte Mechanik und Elektrik des Leitungsschutzschalters in der herkömmlichen Modulbreite realisieren, sondern es wird auch ermöglicht, dass das komplette System im offenen Zustand, also ohne Zuhilfenahme von Gehäuseabdeckungen möglich ist.

Ferner ist durch die Verwendung des gemeinsamen Tragkörpers als Basis für alle Funktionsteile sowohl eine weitgehend Toleranz unabhängige Funktionsweise als auch eine günstige Voraussetzung für die vollautomatische Fertigung bei der Massenherstellung gewährleistet.

Die Erfindung wird im Folgenden beispielsweise anhand der Zeichnung näher erläutert. Es zeigen:
Figur 1 eine vereinfachte schematische Seitenansicht eines Leitungsschutzschalters nach der Erfindung, wobei eine seitliche Abdeckung teilweise weggebrochen ist, um die Funktionselemente im Innern zu zeigen,
Figur 2 eine Draufsicht von unten auf den erfindungsgemäßen Leitungsschutzschalter nach Figur 1,
Figuren 3a bis 3c eine Seitenansicht des Schalt- und Auslösemechanismuses in verschiedenen Funktionsstellungen und
Figuren 4a bis 4c teilweise geschnittene Seitenansichten, entsprechend den Figuren 3a bis 3c zur Veranschaulichung der Schalterfunktion.

In den verschiedenen Figuren der Zeichnung sind einander entsprechende Bauteile mit gleichen Bezugszeichen versehen.

Wie in Figur 1 und 2 zu erkennen ist, ist ein Tragkörper 10 mit den darauf befindlichen Funktionsteilen durch eine linke und rechte schalenförmige Abdeckung 11, 12 verschlossen. Dabei sind der Tragkörper 10 und die beiden Abdeckungen 11, 12 in nicht näher dargestellter Weise mittels angeformter Nietzapfen miteinander verbunden. Nach der Installation des erfindungsgemäßen Leitungsschutzschalters in einem Verteilerkasten oder einem Schaltschrank wird der dann sichtbare Teil des Gehäuses im Wesentlichen nur durch die beiden Abdeckungen 11, 12 gebildet.

Der erfindungsgemäße Leitungsschutzschalter ist mit zwei eingangsseitigen Anschlussklemmen 13 und zwei ausgangsseitigen Anschlussklemmen 14 (von denen nur eine gezeigt ist) ausgestattet, die entweder als Schraub- oder als Steckklemmen ausgebildet sein können. Insbesondere bei Steckklemmen ist es vorteilhaft, wenn der Anschluss wie bei der in Figur 1 dargestellten ausgangsseitigen Anschlussklemme 14 von vorne, also im Sichtbereich des Montierenden nach der Befestigung des Leitungsschutzschalters auf einer nicht gezeigten Tragschiene im Verteilerkasten oder Schaltschrank erfolgen kann. Dazu sind diese als Steckklemmen ausgebildeten Anschlussklemmen 14 zurückgesetzt, sodass zwischen einer nicht gezeigten Abdeckplatte des Verteilerkastens und der Anschlussklemme 14 ein ausreichender Raum für den Anschluss zur Verfügung steht.

In einer Aussparung 15 des Tragkörpers 10 ist im Wesentlichen symmetrisch zu diesem ein Auslöser 16 angeordnet, der vorzugsweise für thermische und magnetische Auslösung im Fehlerfall ausgebildet ist. Hierzu weist der Auslöser 16 eine Bimetallscheibe 17 für thermische Auslösung und eine Spule 18 für magnetische Auslösung auf. Ein Auslösestössel 19 wirkt, wie besonders deutlich in den Figuren 4a bis 4c zu erkennen ist, mit einer Klinke 20 zusammen, die an einem Schalthebel 21 schwenkbar gelagert ist.

Der Schalthebel 21, der wie besonders gut in den Figuren 3a bis 4c zu erkennen ist, eine im Wesentlichen kreisausschnittförmige Außenkontur besitzt, ist auf einem am Tragkörper 10 vorgesehenen Lagerzapfen 22 schwenkbar gelagert und ist zu einer sich senkrecht zu seiner Schwenkachse erstreckenden Ebene symmetrisch ausgebildet. Der Schwenkhebel weist also auf seiner sich in Figur 1 als Rückseite darstellenden Seite die gleichen Elemente auf, wie auf seiner in Figur 1 dargestellten Vorderseite. Darüber hinaus erkennt man in den Figuren 4a bis 4c, die den Schalthebel 21 geschnitten darstellen, dass er einen im Wesentlichen in der Symmetrieebene liegenden Einschnitt aufweist, in dem die Klinke 20 schwenkbar gehalten ist, und in den der Auslösestüssel 19 des Auslösers 16 zum Betätigen der Klinke 20 eingreifen kann.

Auf beiden Seiten des Schalthebels 21 ist ein beweglicher Kontakt 23 am Tragkörper 10 auf einem Schwenkzapfen 24 schwenkbar gelagert. Der Schalthebel 21 weist eine bogenförmige Ausnehmung 21' auf, die so angeordnet ist, dass der bzw. die Schwenkzapfen 24 in dieser Ausnehmung 21' liegt bzw. liegen, sodass eine Schwenkbewegung des Schalthebels nicht behindert wird.

Die beweglichen Kontakte 23 sind über Litzen 25 mit der jeweiligen Anschlussklemme 13 verbunden. In seiner Schließstellung liegt der bewegliche Kontakt 23 an einem festen Kontakt 26 an, von denen der Eine über die Spule 18 mit seiner Anschlussklemme 14 verbunden ist. Der andere Festkontakt, der auf der auf der in Figur 1 als Rückseite anzusehenden Seite des Tragkörpers 10 angeordnet ist, ist direkt mit der zugeordneten Anschlussklemme 14 verbunden.

Den Kontakteinrichtungen aus beweglichem Kontakt 23 und Festkontakt 26 sind jeweils Löschkammern 27 zugeordnet, von denen widerum nur die Eine auf der linken bzw. rechten Seite des Tragkörpers 10 angeordnete dargestellt ist.

Der Fachmann erkennt, dass die anhand von Figur 1 beschriebenen Funktionselemente in spiegelbildlicher Form auf der anderen, der rechten oder Rückseite des Tragkörpers 10 in entsprechender Weise vorgesehen sind. Im Folgenden wird daher nur die Funktion und der Aufbau der in der Zeichnung dargestellten Elemente erläutert.

Eine Kontaktfeder 28, die gleichzeitig auch als Aufreißfeder dient, ist mit ihrem einen Ende auf einen am Außenumfang des Schalthebels 21 vorgesehenen Stift 29 und mit ihrem anderen Ende am beweglichen Kontakt 23 abgestützt. Um bei einer noch näher zu beschreibenden Bewegung des Schalthebels 21 aus seiner in Figur 1 dargestellten Freigabestellung in eine Unterbrechungsstellung den beweglichen Kontakt 23 vom Festkontakt 26 abzureißen, ist als Mitnehmerelement ein bogenförmiger Anschlagsteg 30 vorgesehen. Das Mitnehmerelement kann jedoch auch jede andere geeignete Form aufweisen, die eine zuverlässige Kraftübertragung vom Schalthebel 21 auf den beweglichen Kontakt 23 ermöglicht.

Um mittels eines als Schalterbetätigungselement dienenden Schaltgriffs 31 den Schalthebel aus seiner Unterbrechungsstellung in seine Freigabestellung und zurückbewegen zu können, ist ein Kopplungselement 32 schwenkbar am Schaltgriff 31 angelenkt, das mithilfe der Klinke 20 in Koppeleingriff mit dem Schalthebel 21 gehalten wird.

Um den beweglichen Kontakt aus der in den Figuren 3a und 4a dargestellten Unterbrecherstellung in seine Schließstellung zu bewegen, wird der Schaltgriff 31 in den Figuren 3a und 4a im Gegenuhrzeigersinn bewegt, sodass er über das Kopplungselement 32, dass von der Klinke 20 in Koppeleingriff mit dem Schalthebel 21 gehalten wird, den Schalthebel 21 im Uhrzeigersinn bewegt. Aufgrund der Kontaktfeder 28 wird der bewegliche Kontakt 23 solange mitgenommen, bis er am Festkontakt 26 anliegt. Bei der weiteren Bewegung des Schalthebels 21 in seine verriegelte Freigabestellung, die in Figur 3b und 4b dargestellt ist, löst sich der Anschlagsteg 30 vom beweglichen Kontakt 23, sodass die Kontaktfeder 28, die sich mit ihrem einen Ende am beweglichen Kontakt 23 abstützt, mit ihrem anderen Ende über den Schalthebel 21, das Kopplungselement 32 und den Schaltgriff 31 am Tragkörper abgestützt ist, die volle Schließkraft liefert.

Im eingeschalteten Zustand erfolgt somit der Stromfluss von der Klemme 13 über die flexible Litze 23 zur Kontakteinrichtung aus beweglichem Kontakt 23 und Festkontakt 26 und weiter über die Spule 18 des Auslösers 16 zur Klemme 7. Im Fehlerfall wird entweder die im Auslöser 16 befindliche Bimetallscheibe 18 oder der Magnetanker ansprechen und den Auslösestössel 19 in Figur 1 nach unten bzw. in den Figuren 3a bis 4c nach rechts bewegen. Dadurch wird die Klinke 20 im Gegenuhrzeigersinn um ihren Drehpunkt 20' gedreht, wodurch das Kopplungselement 32 freigegeben wird. Damit wird die Verriegelung des Schalthebels 21 in seiner Freigabestellung gelöst, sodass die Kontaktfeder 28 nunmehr als Aufreißfeder dient, die über den beweglichen Kontakt 23 seinen Lagerstift 24 und den Festkontakt 26 solange am Tragkörper 10 abgestützt ist, um die Aufreißkraft zu liefern, bis der Anschlagsteg 30 gegen den beweglichen Kontakt 23 schlägt und diesen vom Festkontakt 26 abreißt. Somit wird der Schalthebel 21 und damit der bewegliche Kontakt 23 durch die beim Auslösen als Abreißfeder dienende Kontaktfeder 28 in die in Figur 3c und 4c gezeigte Stellung bewegt, bis der Schalthebel 21 und die Klinke 20 an Anschlägen 10a und 10b am Tragkörper 10 (in den Figuren 3a bis 4c nicht gezeigt) anliegt.

Eine Mitnehmerfeder 33, die auf dem Stift 29 am Schalthebel 21 gelagert ist und mit einem Vorsprung 34 am Schaltgriff 31 zusammenwirkt, dreht den Schaltgriff 31 in eine Zwischenstellung, durch die angezeigt wird, dass der Leitungsschutzschalter die Leitungen infolge eines Fehlers unterbrochen hat.

Im Kurzschlussfall, also bei höheren Erregerströmen, wird der Auslösestössel 19 des Auslösers 16 durch den Magnetanker so stark angetrieben, dass nicht nur die Entklinkung, wie oben beschrieben, vollzogen wird, sondern dass über einen Verbindungssteg 35, gegen den die Klinke 21 vom Auslösestössel 19 gedrückt wird, die Stösselkraft auf den Schalthebel 21 und damit auf die beweglichen Kontakt 23 übertragen wird. Dadurch erfolgt im Kurzschlussfall eine zusätzliche Beschleunigung der beweglichen Kontakte 23.

Zur Wiedereinschaltung muss der Schaltgriff 31 zunächst im Uhrzeigersinn gedreht werden, um das Kopplungselement 32 zwischen die Klinke 20 und den Schalthebel 21 zu ziehen, bis es mit der Klinke 20 verrastet, wie in Figur 3a und 4a dargestellt. Anschließend erfolgt dann die erneute Einschaltung wie oben bereits erläutert wurde.

Durch die Verwendung handelsüblicher Bauteile, wie zum Beispiel der Auslöser und der Löschkammer, ergibt sich durch deren Anordnung auf dem gemeinsamen Tragkörper 10 in Verbindung mit dem Schalthebel mit Klinke und den Klemmen eine transportfähige Einheit für die Serienfertigung. Nachdem für die unterschiedlichen Nennstromstärken des Leitungsschutzschalters nur unterschiedliche Magnetspulen erforderlich sind, die restlichen Bauteil aber gleichbleiben, ergeben sich erhebliche Vorteile für Lagerhaltung und Produktion.

Die Kombination des Auslösers 16 in Verbindung mit dem, mit einer Klinke ausgerüsteten Schalthebel und übrigen Funktionsteilen stellt eine weitgehend Toleranz unabhängiger Anordnung dar, die für Arbeitsweise keinerlei Justiervorgänge erforderlich macht.

Aufgrund der gleichen Abmessungen des zweipoligen Leitungsschutzschalters gegenüber den einpoligen Geräten ist es leicht möglich, in bestehenden Schalt- oder Verteilerkästen bei Systemänderungen einpolige Automaten durch den erfindungsgemäßen zweipoligen Leitungsschutzschalter zu ersetzen, ohne das andere Änderungen an den Schalt- oder Verteilerkästen erforderlich wären.

Ein zweites Ausführungsbeispiel der vorliegenden Erfindung wird im Folgenden anhand der Figuren 5a, 5b, 6a, 6b und 7a, 7b näher erläutert. Dabei werden Bauelemente, die mit denen des ersten Ausführungsbeispiels identisch sind, nicht mehr erneut beschrieben.

Um bei dem erfindungsgemäßen Leitungsschutzschalter gemäß dem zweiten Ausführungsbeispiel der Erfindung die beweglichen Kontakte 23 in ihrer Unterbrechungsstellung (siehe Figuren 6b und 7b) zu bewegen, ist anstelle oder zusätzlich zu dem Anschlagsteg 30 ein Schlaghebel 40 vorgesehen, der wie die Figuren 5a und 5b zeigen zwei Schlagstege 42 und zwei Führungswangen 43 mit einem dazwischen gebildeten Aufnahmeraum 44 für eine am Tragkörper 10 ausgebildete Führungswand aufweist. Der die Führungswangen 43 an seinem einen Ende tragende Mittelabschnitt 45 des Schlaghebels 40 weist an seinem anderen Ende eine Verlängerung oder Nase 46 auf, die mit dem Mittelabschnitt 46 eine Schulter oder Stufe 47 bildet. Die Nase 46 des Schlaghebels 40 ist wie die Klinke 20 in dem Einschnitt im Schalthebel 21 geführt.

Wie in den Figuren 6a und 7a zu erkennen ist, ist der Schlaghebel 40 so zwischen Schalthebel 21, Tragkörper 10 und beweglichen Kontakten 23 gelagert, dass er sich mit seinem mittleren Abschnitt 45 und der verlängerten Nase 46 teilweise um den Lagerstift 24 der beweglichen Kontakte 23 herumerstreckt, während die Schlagstege 42 an einem Vorsprung 23' der beweglichen Kontakte 23 in Anlage ist.

Wird der Auslösestössel 19 des Auslösers 16 aus der in den Figuren 6a und 7a gezeigten Stellung nach rechts in die in Figur 7b gezeigte Stellung verschoben, so wird zunächst die Klinke 20, wie im Zusammenhang mit dem ersten Ausführungsbeispiel beschrieben, verschwenkt, sodass das Koppelelement 32 freigegeben wird. Gleichzeitig schlägt die Klinke 20 gegen den Schlaghebel 40 und verschiebt diesen so, dass die Bewegung des Schlaghebels 40, die mittels der Schlagstege 42 auf die beweglichen Kontakte 23 übertragen wird, diese in ihre Unterbrechungsstellung bewegt, wie besonders gut in Figur 7b zu erkennen ist. Um bei der Schwenkbewegung der beweglichen Kontakte 23 sicherzustellen, dass die Schlagstege 42 des Schlaghebels 40 in Eingriff mit den Anschlägen 23' der beweglichen Kontakte 23 bleiben, kann eine zwischen den Führungswangen 43 des Schlaghebels 40 aufgenommene Führungswand eine entsprechende Führungs- oder Nockenfläche aufweisen.

Nachdem die Öffnungsbewegung der beweglichen Kontakte 23 von Auslösestössel 19 und Schlaghebel 40 eingeleitet wurde, wird auch der Schalthebel 21 in seine Unterbrechungsstellung bewegt, wobei er im Mittelbereich 45 des Schlaghebels 40 seitlich der Klinke 20 auf diesen auftrifft und nach Beendigung der Aufreißbewegung die beweglichen Kontakte 23 über den Schlaghebel in ihrer Unterbrechungsstellung sichert.

Gemäß dem zweiten Ausführungsbeispiel der Erfindung ist also als ein zusätzliches besonderes Element des Schaltmechanismus ein Schlaghebel 40 vorgesehen, über den der Auslösestössel 19 des Auslösers 16 auf die beweglichen Kontakte 23 wirkt. Auf diese Weise lässt sich ein schnelleres Öffnen der beweglichen Kontakte erreichen, sodass ein rechtzeitiges und zuverlässiges Ausschalten des Leitungsschutzschalters im Falle eines Kurzschlusses oder dergleichen sichergestellt ist. Um die beiden beweglichen Kontakte gleichmäßig zu beaufschlagen, ist der Schlaghebel 40 symmetrisch zur Mittelebene des Leitungsschutzschalters ausgebildet.

## Patentansprüche

1. Leitungsschutzschalter mit
- einer Kontakteinrichtung, die einen Festkontakt und einen schwenkbaren beweglichen Kontakt aufweist, der von einer Kontaktfeder in seine Schließstellung vorgespannt ist,
- einem Schalterbetätigungselement, das über ein Koppelelement und eine schwenkbare Klinke (20) auf den beweglichen Kontakt (23) einwirkt, und
- einem Auslöser (16), der im Fehlerfall so auf die Klinke (20) einwirkt, dass sie das Koppelelement (32) freigibt;
**gekennzeichnet durch**
- die erste und eine zweite Kontakteinrichtung, von denen jede einen Festkontakt (26) und einen beweglichen Kontakt (23) umfasst, wobei die beiden beweglichen Kontakte (23) um eine gemeinsame Schwenkachse (24) schwenkbar an einem Tragkörper (11) gelagert sind und jeweils von einer Kontaktfeder (28) in ihre Schließstellung vorgespannt sind,
- einen schwenkbar am Tragkörper (11) gelagerten Schalthebel (21), der **durch** die Kontaktfedern (28) der beweglichen Kontakte (23) in einer Unterbrecherstellung vorgespannt ist, in der er die beweglichen Kontakte in ihrer Ausschaltstellung hält,
- ein Schalterbetätigungselement (31), das über eine Koppelungsvorrichtung (32, 20) mit dem Schalthebel (21) koppelbar ist, so dass der Schalthebel (21) mittels des Schalterbetätigungselements (31) aus seiner Unterbrecherstellung gegen die Kraft der Kontaktfedern (28) in eine Freigabestellung schwenkbar ist und in dieser festgehalten werden kann, solange das Schalterbetätigungselement (31) mit dem Schalthebel (21) gekoppelt ist,
wobei die Koppelungsvorrichtung das am Schalterbetätigungselement angelenkte Koppelement (32) und die schwenkbar am Schalthebel (21) gelagerte Klinke (20) umfasst, die das Koppelelement (32) je nach Stellung relativ zum Schalthebel in Eingriff mit diesem hält oder freigibt.

2. Leitungsschutzschalter nach Anspruch 1, **dadurch gekennzeichnet, dass** die Kontaktfedern (28) jeweils mit einem Ende an dem beweglichen Kontakt (23) und mit ihrem anderen Ende an dem Schalthebel (21) abgestützt sind.

3. Leitungsschutzschalter nach Anspruch 1 oder 2, **dadurch gekennzeichnet, dass** der Schalthebel (21) symmetrisch zu einer zu seiner Schwenkachse senkrechten Ebene ausgebildet ist, und dass die beweglichen Kontakte (23) bezüglich dieser Ebene symmetrisch zueinander im Bereich der axialen Aussenflächen des Schalthebels (21) angeordnet sind.

4. Leitungsschutzschalter nach Anspruch 3, **dadurch gekennzeichnet, dass** der Schalthebel (21) im Bereich seiner Symmetrieebene einen dazu parallelen Einschnitt aufweist, in dem die Klinke (20) schwenkbar gelagert ist.

5. Leitungsschutzschalter nach einem der Ansprüche 1 bis 4, **dadurch gekennzeichnet, dass** der um sein Schwenklager (22) im wesentlichen kreisausschnittförmige Schalthebel (21) eine sich im wesentlichen bogenförmig um sein Schwenklager teilweise herum erstreckende Ausnehmung (21') aufweist, und dass die Schwenkachse (22) der beweglichen Kontakte (23) in einem solchen Abstand zum Schwenklager (22) des Schalthebels (21) angeordnet ist, dass sie innerhalb der Aussenkontur des Schalthebels (21) in der bogenförmigen Ausnehmung (21') liegt.

6. Leitungsschutzschalter nach Anspruch 5, **dadurch gekennzeichnet, dass** im Aussenumfangsbereich des Schalthebels (21) für jeden beweglichen Kontakt ein Mitnehmerelement (30) vorgesehenen ist, um die beweglichen Kontakte (23) im Fehlerfall in ihrer Ausschaltstellung mitzunehmen.

7. Leitungsschutzschalter nach Anspruch 6, **dadurch gekennzeichnet, dass** die Kontaktfedern (28) jeweils mit ihrem einen Ende im Bereich des Aussenumfangs des Schalthebels (21) und mit ihrem anderen Ende so an dem beweglichen Kontakt (23) abgestützt sind, dass die Kontaktfedern (28) mit ihren den beweglichen Kontakten zugewandten Endbereichen jeweils zwischen einem der Mitnehmerelemente (30) und der Schwenkachse (24) der beweglichen Kontakte (23) liegen.

8. Leitungsschutzschalter nach einem der vorstehenden Ansprüche, **dadurch gekennzeichnet, dass** am Schalthebel (21) eine Mitnehmerfeder (33) für das Schalterbetätigungselement (31) vorgesehen ist, um das Schalterbetätigungselement (31) nach einer Auslösung im Fehlerfall in Mittelposition zu bringen.

9. Leitungsschutzschalter nach Anspruch 6, **dadurch gekennzeichnet, dass** die Mitnehmerfeder (33) einstückig mit einer Kontaktfeder (28) hergestellt ist.

10. Leitungsschutzschalter nach einem der vorstehenden Ansprüche, **dadurch gekennzeichnet, dass** der Auslöser (16), die Kontakteinrichtungen (23, 26) mit zugeordneten Löschkammern (27), sowie der Schalthebel (21) mit der zugeordneten Klinke (20) auf dem gemeinsamen, T-förmigen Tragkörper (10) symmetrisch dazu angeordnet sind.

## Claims

1. Automatic circuit breaker comprising
- a contact device which includes a fixed contact and a pivotable movable contact, said movable contact being biassed by a contact spring into its closed position,
- a switch actuating element which acts on the movable contact (23) via a coupling element and a pivotable latch (20), and
- a tripping device (16) which in case of a fault acts on the latch (20) in such a way that it releases the coupling element (32);
**characterized by**
- the first and a second contact device each of which comprises a fixed contact (26) and a movable contact (23), wherein the two movable contacts (23) are mounted on a supporting body (11) so as to be pivotable about a common pivot axis (24) and are biassed by a contact spring (28) into their respective closed position,
- a switching lever (21) which is mounted pivotably on the supporting body (11) and biassed by the contact springs (28) of the movable contacts (23) into an interrupt position in which it keeps the movable contacts in their switched-off position,
- a switch actuating element (31) which can be coupled by a coupling device (32, 20) to the switching lever (21) so that the switching lever (21) is pivotable by means of the switch actuating element (31) out of its interrupt position against the force of the contact springs (28) into a release position and can be held fast in this position as long as the switch actuating element (31) is coupled to the switching lever (21),
- wherein the coupling device includes the coupling element (32) linked to the switch actuating element and the latch (20) mounted pivotably on the switching lever (21), said latch (20) keeping the coupling element (32) engaged with the switching lever (21) or releasing it, depending on the position relative to the switching lever.

2. Automatic circuit breaker according to claim 1, **characterised in that** the contact springs (28) are each supported by one end on the movable contact (23) and by the other end on the switching lever (21).

3. Automatic circuit breaker according to claim 1 or 2, **characterised in that** the switching lever (21) is designed symmetrically to a plane perpendicular to its pivot axis, and **in that** the movable contacts (23) in relation to this plane are arranged symmetrically to each other in the region of the axial outer surfaces of the switching lever (21).

4. Automatic circuit breaker according to claim 3, **characterised in that** the switching lever (21) in the region of its plane of symmetry has a notch parallel thereto, in which the latch (20) is mounted pivotably.

5. Automatic circuit breaker according to any of claims 1 to 4, **characterised in that** the switching lever (21), which is substantially sector-shaped about its pivot bearing (22), has a recess (21') partially extending substantially arcuately about its pivot bearing, and **in that** the pivot axis (22) of the movable contacts (23) is arranged at such a distance from the pivot bearing (22) of the switching lever (21) that it lies within the outer contour of the switching lever (21) in the arcuate recess (21').

6. Automatic circuit breaker according to claim 5, **characterised in that** in the outer circumferential region of the switching lever (21) for each movable contact is provided a driver element (30) for entraining the movable contacts (23) in case of a fault in their switched-off position.

7. Automatic circuit breaker according to claim 6, **characterised in that** the contact springs (28) are in each case supported by one end in the region of the outer circumference of the switching lever (21) and by the other end on the movable contact (23) in such a way that the contact springs (28) lie with their end regions facing towards the movable contacts in each case between one of the driver elements (30) and the pivot axis (24) of the movable contacts (23).

8. Automatic circuit breaker according to any of the preceding claims, **characterised in that** on the switching lever (21) is provided a driver spring (33) for the switch actuating element (31), for moving the switch actuating element (31) into a middle position after tripping in case of a fault.

9. Automatic circuit breaker according to claim 6, **characterised in that** the driver spring (33) is made in one piece with a contact spring (28).

10. Automatic circuit breaker according to any of the preceding claims, **characterised in that** the tripping device (16), the contact devices (23, 26) with associated explosion chambers (27) and the switching lever (21) with the associated latch (20) are arranged on the common, T-shaped supporting body (10) symmetrically thereto.

## Revendications

1. Disjoncteur de ligne avec
- un dispositif de contact qui comporte un contact fixe et un contact mobile basculant, qui est précontraint dans sa position de fermeture par un ressort de contact,
- un élément d'actionnement du disjoncteur qui agit sur le contact mobile (23) par un élément de couplage et un loquet basculant (20), et
- un déclencheur (16) qui agit sur le loquet (20) en cas de défaut de telle sorte qu'il libère l'élément de couplage (32) ;
**caractérisé par**
- le premier et un deuxième dispositif de contact, dont chacun comprend un contact fixe (26) et un contact mobile (23), sachant que les deux contacts mobiles (23) sont montés basculants autour d'un axe de basculement (24) commun sur un corps support (11) et sont précontraints chacun dans leur position de fermeture par un ressort de contact (28),
- un levier de commutation (21) monté basculant sur le corps support (11) qui, par les ressorts de contact (28) des contacts mobiles (23), est précontraint dans une position d'interruption dans laquelle il maintient les contacts mobiles dans leur position de coupure,
- un élément d'actionnement du disjoncteur (31) qui peut être couplé au levier de commutation (21) par un dispositif de couplage (32, 20), de telle sorte que le levier de commutation (21) peut être basculé au moyen de l'élément d'actionnement du disjoncteur (31) de sa position de coupure, à l'encontre de la force des ressorts de contact (28), dans une position de libération, et peut être maintenu dans cette dernière aussi longtemps que l'élément d'actionnement du disjoncteur (31) est couplé avec le levier de commutation (21),
sachant que le dispositif de couplage comprend l'élément de couplage (32), articulé sur l'élément d'actionnement du disjoncteur, et le loquet (20), monté basculant sur le levier de commutation (21), lequel loquet, selon la position par rapport au levier de commutation, maintient l'élément de couplage (32) en prise avec ce dernier ou le libère.

2. Disjoncteur de ligne selon la revendication 1, **caractérisé en ce que** les ressorts de contact (28) sont appuyés respectivement avec une extrémité sur le contact mobile (23) et avec leur autre extrémité sur le levier de commutation (21).

3. Disjoncteur de ligne selon la revendication 1 ou 2, **caractérisé en ce que** le levier de commutation (21) est configuré symétriquement par rapport à un plan perpendiculaire à son axe de basculement et **en ce que** les contacts mobiles (23) sont disposés symétriquement l'un à l'autre par rapport à ce plan dans la zone des surfaces extérieures axiales du levier de commutation (21).

4. Disjoncteur de ligne selon la revendication 3, **caractérisé en ce que** le levier de commutation (21) comporte dans la zone de son plan de symétrie une entaille parallèle à ce dernier, dans laquelle le loquet (20) est monté de façon basculante.

5. Disjoncteur de ligne selon l'une quelconque des revendications 1 à 4, **caractérisé en ce qu'**autour de son palier de basculement (22) essentiellement en forme de segment de cercle, le levier de commutation (21) comporte un évidement (21') s'étendant en partie essentiellement en forme d'arc autour de son palier de basculement, et **en ce que** l'axe de basculement (22) des contacts mobiles (23) est disposé à une distance telle du palier de basculement (22) du levier de commutation (21) qu'il se trouve dans l'évidement en forme d'arc (21'), à l'intérieur du contour extérieur du levier de commutation (21).

6. Disjoncteur de ligne selon la revendication 5, **caractérisé en ce que** dans la zone du périmètre extérieur du levier de commutation (21), un élément d'entraînement (30) est prévu pour chaque contact mobile pour entraîner en cas de défaut les contacts mobiles (23) dans leur position de coupure.

7. Disjoncteur de ligne selon la revendication 6, **caractérisé en ce que** les ressorts de contact (28) s'appuient chacun avec l'une de leurs extrémités dans la zone du périmètre extérieur du levier de commutation (21), et avec leur autre extrémité de telle façon sur le contact mobile (23) que les ressorts de contact (28) se trouvent respectivement avec leurs zones d'extrémité tournées vers les contacts mobiles entre un des éléments d'entraînement (30) et l'axe de basculement (24) des contacts mobiles (23).

8. Disjoncteur de ligne selon l'une quelconque des revendications précédentes, **caractérisé en ce qu'**un ressort d'entraînement (33) est prévu sur le levier de commutation (21) pour l'élément d'actionnement du disjoncteur (31), pour amener l'élément d'actionnement du disjoncteur (31) en position médiane après un déclenchement en cas de défaut.

9. Disjoncteur de ligne selon la revendication 6, **caractérisé en ce que** le ressort d'entraînement (33) est réalisé en une pièce avec un ressort de contact (28).

10. Disjoncteur de ligne selon l'une quelconque des revendications précédentes, **caractérisé en ce que** le déclencheur (16), les dispositifs de contact (23, 26) avec les tuyères (27) correspondantes, ainsi que le levier de commutation (21) avec le loquet (20) correspondant sont disposés symétriquement à cela sur le corps support (10) commun en forme de T.
